# EUROPÄISCHE PATENTSCHRIFT

(11) **EP 0 782 668 B1**
(45) Veröffentlichungstag und Bekanntmachung des Hinweises auf die Patenterteilung: **22.07.1998**
(21) Anmeldenummer: 95933383.2
(22) Anmeldetag: 18.09.1995
(51) Int. Cl.: F02M 39/00, F02F 7/00

(54) **ZWISCHENGEHÄUSE FÜR EINE BRENNKRAFTMASCHINE**
INTERMEDIATE HOUSING FOR AN INTERNAL COMBUSTION ENGINE
CARTER INTERMEDIAIRE POUR MOTEUR A COMBUSTION INTERNE

(30) Priorität: 19.09.1994 DE 4433282; 19.09.1994 DE 4433279
(43) Veröffentlichungstag der Anmeldung: 09.07.1997
(73) Patentinhaber: MOTOREN-WERKE MANNHEIM AG, D-68167 Mannheim (DE)
(72) Erfinder: HITZIGER, Hubert, D-67549 Worms (DE); WEICKEL, Hans, D-68307 Mannheim (DE)
(74) Vertreter: Nau, Walter, Dipl.-Ing.
(86) Internationale Anmeldenummer: EP9503660
(87) Internationale Veröffentlichungsnummer: WO9609470

(56) Entgegenhaltungen:
- EP-A- 0 543 301
- EP-A- 0 553 680
- FR-A- 2 139 857
- US-A- 1 604 412
- US-A- 1 722 798

## Beschreibung

Die Erfindung betrifft eine Brennkraftmaschine mit einem Kurbelgehäuse, in dem eine Kurbelwelle drehbar gelagert ist, an der zumindest ein Pleuel angelenkt ist, das einen Kolben trägt, der in einem von einem Zylinderkopf mit eingesetzten, von einer Nockenwelle über Stoßstangen und Kipphebel betätigten Gaswechselventilen abgedeckten Zylinderrohr bewegbar ist, daß unter Zwischenfügung eines Zylindergehäuses in das Kurbelgehäuse einsetzbar und mit einem Bund zwischen Zylinderkopf und Zwischengehäuse festklemmbar ist, wobei das Zwischengehäuse einen einseitig erweiterten Bereich aufweist, der über die Höhe des Zwischengehäuses eine Ummantelung der Stoßstangen bildet.

Eine derartige Ausbildung ist aus der US-PS 2,985,156 bekannt. Dabei stellt die dargestellte Konstruktion, bei der das Zwischengehäuse den Wassermantel des umfaßten Zylinderrohres darstellt, eine einfache Ausgestaltung dar, die keine Besonderheiten beinhaltet. Das Zwischengehäuse ist als vollkommen separates Bauteil ausgebildet, das zwischen Kurbelgehäuse und Zylinderkopf eingefügt ist. Irgendwelche anderen als die zuvor dargestellten Funktionen übernimmt das Zwischengehäuse nicht.

Weiterhin ist aus der EP-A 0 553 680 eine Brennkraftmaschine bekannt, die ein konventionelles Kurbelgehäuse mit darauf befestigtem Zylinderkopf aufweist. Diese Brennkraftmaschine weist als Besonderheit eine Einsteckpumpe je Zylinder auf, die durch eine seitliche Öffnung am Kurbelgehäuse oberhalb der Nockenwelle eingesetzt und befestigt ist. Diese Einsteckpumpe ist so ausgebildet, daß sie über eine kurze Einspritzleitung mit dem jeweiligen Einspritzventil verbunden ist. Dabei weist die Einsteckpumpe ein Pumpengehäuse auf, in das alle Bauteile der Einspritzpumpe integriert sind.

Der Erfindung liegt die Aufgabe zugrunde, eine Brennkraftmaschine mit einem Zwischengehäuse bereitzustellen, das gegenüber dem Stand der Technik verbessert ist.

Diese Aufgabe wird erfindungsgemäß dadurch gelöst, daß der erweiterte Bereich eine eine Durchführung umgebende Auflagefläche für ein Einspritzpumpenelement aufweist. Durch diese Ausbildung können alle einer Zylindereinheit zugehörigen Funktionsteile direkt in das Zwischengehäuse integriert werden. Somit kann das Einspritzsystem insbesondere in der Form verbessert werden, daß kürzere Einspritzleitungen zu dem zugehörigen Einspritzventil realisiert werden können. Im Ergebnis wird ein steiferes Einspritzsystem mit den entsprechend dadurch erreichbaren Verbesserungen hinsichtlich der Einspritzung, dem Verbrauch, der Abgasemission und der Geräuschemission geschaffen. Zudem ist durch direkte räumliche Zuordnung der Bauelemente zu einer Zylindereinheit im Wartungs- und Reparaturfall ein schnelleres Austauschen der Teile möglich, da beispielsweise eine komplette Zylindereinheit mit Zylinderkopf, Zwischengehäuse, Zylinderrohr, Kolben und Pleuel sowie dem kompletten Einspritzsystem und dem Ventilbetätigungsmechanismus ausgewechselt werden kann. Dabei kann die Vormontage soweit gehen, daß bei der auszutauschenden Zylindereinheit schon vorher das Ventilspiel und der Förderbeginn eingestellt sind. Dabei weist der erweiterte Bereich Führungen für Rollenstößel auf. Dies sind die Führungen für die Rollenstößel der Stoßstangen und/oder des Einspritzpumpenelementes, wobei in der vorteilhaft Führungen für alle Rollenstößel vorhanden sind. Diese Ausbildung hat den Vorteil, daß beim Anbau einer Zylindereinheit nicht auf ein genaues Einführen der Rollenstößel in entsprechende Führungen, die in das Kurbelgehäuse eingelassen sind, geachtet werden muß. Vielmehr bildet die vormontierte Montageeinheit ein integrales System, das mit allen Bauteilen vormontierbar ist und bei dem eine Überprüfung der Funktionsfähigkeit der Einzelbauteile möglich ist.

In Weiterbildung der Erfindung sind die Führungen zu der Zylinderlängsachse geneigt ausgerichtet. Dabei ist die Neigung in Weiterbildung zu dem Zylinderkopf hin ausgerichtet. Diese Ausbildung hat den Vorteil, daß die Ventilbetätigungsachse von der Nockenwelle bis zu den Kipphebeln im Zylinderkopf bei gleichzeitiger Ausgleichung des Versatzes zwischen der Nockenwelle und den Kipphebelnenden geradlinig ist. Gleichzeitig ist aber auch das Einspritzpumpenelement in einem zumindest ähnlichen Winkel zu dem Zylinderkopf hin geneigt. Dadurch ist der Abstand des Hochdruckauslaßes des Einspritzpumpenelementes zu einem insbesondere seitlich aus dem Zylinderkopf herausgeführten Einspritzventilanschluß sehr kurz. Dies trägt zu einer weiteren Versteifung des Einspritzsystems bei.

In Weiterbildung der Erfindung ist ein Hauptölkanal durch das Zwischengehäuse von der Kurbelgehäuseseite zu der Zylinderkopfseite geführt. Dieser Hauptölkanal beginnt in einer Nockenwellenlagerstelle der Nockenwelle in dem Kurbelgehäuse und führt Öl zu dem Ventiltrieb in dem Zylinderkopf. Diese Ausbildung trägt mit zu einem integralen System einer Zylindereinheit bei.

In Weiterbildung der Erfindung ist ein Leckkraftstoffkanal durch das Zwischengehäuse von der Zylinderkopfseite zu einem Kraftstoffleitungsanschluß geführt, der in die Ausnehmung für das Einspritzpumpenelement mündet. Dieser Leckkraftstoffkanal kann im Zylinderkopf in weiteren Leckkraftstoffleitungen weitergeführt sein, die direkt zu dem Einspritzventil führen und von diesem den Leckkraftstoff abführen. In dem Zwischengehäuse ist der Krafstoffleitungsanschluß dann insbesondere ein zentraler Leckkraftstoffrückführungskanal, in den auch der von den einzelnen Einspritzpumpenelementen abgesteuerte Kraftstoff eingeleitet wird. Dabei sind dann die einzelnen Leckkraftstoffrückführungskanäle in den einzelnen nebeneinander liegenden Zwischengehäusen durch entsprechende Verbindungsleitungen miteinander verbunden. Durch diese erfindungsgemäße Ausbildung werden zusätzliche Verbindungen in beziehungsweise an den einzelnen Zylinderköpfen eingespart, so daß auch hier eine Reduzierung des Teile- und Montageaufwandes erreicht ist.

In Weiterbildung der Erfindung ist seitlich in Längsachse der Brennkraftmaschine neben der Zylinderrohröffnung eine Kühlflüssigkeitsübertrittsöffnung in den Boden des Zwischengehäuses eingelassen, die oberhalb des Bodens in die Zylinderrohröffnung mündet. Diese Ausbildung ermöglicht eine günstige Überführung der Kühlflüssigkeit von dem Kurbelgehäuse in das Zwischengehäuse. Dabei ist das Kurbelgehäuse so ausgelegt, daß durch dieses ausschließlich eine Kühlflüssigkeitsverteilung zu den einzelnen Zylindern, nicht aber eine konkrete Kühlung der einzelnen Zylinder erfolgt. Dadurch wird erreicht, daß das Kurbelgehäuse im wesentlichen kühlwasserfrei gehalten wird und insbesondere keine gegenüber ölführenden Räumen abzudichtenden Verbindungen bestehen. Diese wären beispielsweise dann gegeben, wenn das in das Kurbelgehäuse hineinragende Zylinderrohr in dem Kurbelgehäuse selbst flüssigkeitsgekühlt wäre. In diesem Falle wäre es beispielsweise bei der Demontage des Zylinderrohres leicht möglich, das Kühlwasser in die ölführenden Bereiche des Kurbelgehäuses gelangen würde. Durch die erfindungsgemäße Ausgestaltung tritt die Kühlflüssigkeit von dem Kurbelgehäuse in das Zwischengehäuse neben der Zylinderrohröffnung ein und gelangt innerhalb des Zwischengehäuses in die Zylinderrohröffnung. Durch diese Ausgestaltung kann das in das Zwischengehäuse eingesetzte Zylinderrohr im Bodenbereich und im Kopfbereich des Zwischengehäuses gegenüber diesem abgedichtet sein, so daß beispielsweise bei einer Demontage einer kompletten Zylindereinheit diese Abdichtung bestehen bleibt. Eventuell in den Kühl räumen verbleibende Kühlflüssigkeit kann somit nicht in die ölführenden Teile der Brennkraftmaschine gelangen.

In Weiterbildung der Erfindung sind Kühlflüssigkeitsaustrittsöffnungen in das Deck des Zwischengehäuses eingelassen. Diese Kühlflüssigkeitsaustrittsöffnungen sind mit der Zylinderöffnung verbunden. Durch diese Kühlflüssigkeitsaustrittsöffnungen wird die Kühlflüssigkeit von dem Zwischengehäuse in den Zylinderkopf weitergeleitet, wobei auch hier durch eine entsprechende konstruktive Gestaltung eine Abdichtung des Zylinderrohres gegenüber dem Zwischengehäuse erfolgen kann, wobei diese Abdichtung bei der Demontage der Zylindereinheit ebenfalls nicht aufgehoben werden muß.

In Weiterbildung der Erfindung sind an dem Umfang des Decks verteilt vier Kühlflüssigkeitsaustrittsöffnungen angeordnet. Diese Ausgestaltung ermöglicht eine strömungstechnisch günstige Überleitung von Kühlflüssigkeit von dem Zwischengehäuse in den Zylinderkopf, so daß die Zylinderkopfbodenplatte gleichmäßig gekühlt werden kann.

In Weiterbildung der Erfindung ist in dem Zwischengehäuse ein Kraftstoffzulaufkanal angeordnet, der mit der Ausnehmung für das Einspritzpumpenelement in Strömungsverbindung steht. Dabei ist selbstverständlich dieser Bereich gegenüber dem restlichen Bereich der Ausnehmung abgedichtet, so daß insbesondere kein Kurzschluß mit dem Bereich entsteht, in dem der Leckkraftstoff abgeführt wird. Wie schon bei der Abführung des Leckkraftstoffs ermöglicht diese Ausbildung insofern eine Vereinfachung, als daß an das Einspritzpumpenelement keine Leitungen angeschlossen werden müssen, sondern nur kurze Leitungsstücke zur Verbindung der einzelnen Zwischengehäuse einer Zylinderreihe erforderlich sind.

In Weiterbildung der Erfindung ist in das Zwischengehäuse ein mit dem Kraftstoffzulaufkanal verbundener Dämpfungsraum eingelassen. Diese Ausbildung macht die Montage von zusätzlichen Dämpfungselementen als externe Bauteile überflüssig.

Durch die weiteren Vorrichtungsansprüche und Verfahrensansprüche wird der Montagevorgang verbessert und optimiert.

Dies wird zunächst dadurch erreicht, daß der Zylinderkopf, das Zwischengehäuse, das Zylinderrohr, der Kolben und das Pleuel eine Montageeinheit bilden, die vormontierbar ist. Somit können diese Bauteile an anderer Stelle von ggfs. speziell für die Montage dieser Bauteile geschulten Monteuren montiert werden und als so vorgefertigte Montageeinheit an der Brennkraftmaschine angebaut werden. Dadurch läßt sich die Endmontage der Brennkraftmaschine zeitlich deutlich verkürzen, da beispielsweise bei einer 16-zylindrigen V-Brennkraftmaschine die 16 Zylindereinheiten nicht mehr nacheinander an der Brennkraftmaschine montiert werden müssen, sondern die 16 Zylindereinheiten als einzelne Montageeinheiten zeitsparend anbaubar sind. Zudem brauchen die die Endmontage der Brennkraftmaschine vornehmenden Monteuere nicht mit den Montagevorschriften für alle Einzelbauteile vertraut sein, so daß auch beispielsweise das Neu-Anlernen eines Monteurs schneller erfolgen kann und somit weniger aufwendig ist. Schließlich läßt sich in einem Reparaturfall eine beispielsweise defekte Zylindereinheit als Montageeinheit schneller austauschen, als wenn die Einzelbauteile einzeln demontiert und anschließend wieder die Neuteile montiert werden müssen. Dadurch wird die Stillstandszeit der Brennkraftmaschine deutlich reduziert.

In Weiterbildung der Erfindung ist der Zylinderkopf mit dem Zwischengehäuse über Montageschrauben verschraubbar, und das Zylinderrohr ist über einen Ringflansch zwischen dem Zylinderkopf und dem Zylinderrohr eingeklemmt. Durch diese Ausbildung wird mit einfachen Mitteln eine Montageeinheit geschaffen, die ohne wesentlichen Mehraufwand an Bauteilen vormontierbar ist. Dabei sind in einer bevorzugten Ausführungsform vier Montageschrauben vorgesehen, die am Umfang der Zylindereinheit zur Verschraubung des Zwischengehäuses mit dem Zylinderkopf verteilt sind. Dabei brauchen diese Montageschrauben auch nach der Montage der Montageeinheit nicht demontiert zu werden, obwohl dies im Einzelfall durchaus vorgesehen sein kann.

In Weiterbildung der Erfindung sind der Kolben und das Pleuel mit einer Haltevorrichtung in dem Zylinderrohr in einer vorgegebenen Position fixierbar. Während bei kleineren Brennkraftmaschinen der Kolben mit dem angebauten Pleuel bei der Vormontage ggfs. nur in das Zylinderrohr eingeschoben werden braucht und durch die Vorspannung der Kolbenringe in dem Zylinderrohr verbleibt, ist insbesondere bei mittleren und größeren Brennkraftmaschinen eine Fixierung von Kolben und Pleuel notwendig und sinnvoll. Diese Fixierung dient einerseits dazu, daß der Kolben mit dem angebauten Pleuel nicht unbeabsichtigt aus dem Zylinderrohr aufgrund seines Gewichtes herausrutschen kann und darüberhinaus bei der Montage der Montageeinheit eine genau definierte Montagestellung inne hat. Andererseits verhindert die Haltevorrichtung, daß das Pleuel sich beispielsweise beim Transport aufgrund seiner gelenkigen Anlenkung an dem Kolben um diese Schwenkachse unkontrolliert bewegen kann und somit zu Beschädigungen führen kann.

In Weiterbildung der Erfindung ist die Haltevorrichtung ein am unteren Ende des Zylinderrohrs befestigbares Halteelement, das den Kolben in seine OT-Stellung drückt und weiterhin ein Klemmelement ist, daß das Pleuel zumindest angenähert mittig in Bezug zu der Zylinderrohrlängsebene festlegt. Die Ausbildung der Haltevorrichtung als Halteelement und Klemmelement ermöglicht mit einfachen Mitteln die ladegenaue und sichere Festlegung von Kolben und Pleuel in einer genau vorbestimmbaren Position. Dabei kann das Halteelement und das Klemmelement in einer bevorzugten Ausführungsform aus einem federnden Material hergestellt sein. Das Halteelement und das Klemmelement können zu einem Bauteil zusammengefaßt sein und nach der Montage der Montageeinheit durch eine Montageöffnung in dem Kurbelgehäuse entfernt werden.

In Weiterbildung der Erfindung ist die Haltevorrichtung ein Montagebügel, der am unteren Ende des Zylinderrohres und an einem Pleuellagerdeckelgewinde des Pleuels verschraubbar ist. Durch diese Ausbildung ist eine sehr exakte Lagefixierung des Kolbens und des Pleuels möglich. Darüberhinaus ist dadurch, daß der Montagebügel an einer Pleuellagerdeckelbohrung befestigt ist, ein "Vergessen" des Montagebügels nach der Montage der Montageeinheit ausgeschlossen, da der Montagebügel entfernt werden muß, um den Pleuellagerdeckel zu montieren.

In Weiterbildung der Erfindung umfaßt die Montageeinheit alle zugehörigen Bauteile, wie Einspritzventil, Einspritzpumpenelement, Einspritzleitung, Stoßstangen, Rollenstößel usw. Dabei ist es selbstverständlich so, daß die Bauteile, wie Stoßstangen und Rollenstößel so gehalten sind, daß diese sich während des Transports und der Montage der Montageeinheit nicht verschieben können und insbesondere nicht verlorengehen können. Bezüglich der Maßtoleranzen zwischen der Nockenwelle und der Auflagefläche des Zwischengehäuses auf dem Kurbelgehäuse können diese so genau bemessen sein, daß der Förderbeginn und/oder das Ventilspiel der Gaswechselventile an einer Montagevorrichtung schon bei der Vormontage einstellbar sind.

Weitere vorteilhafte Ausgestaltungen der Erfindung sind der Zeichnungsbeschreibung zu entnehmen, in der ein in den Figuren dargestelltes Ausführungsbeispiel der Erfindung näher beschrieben ist.

Es zeigen:
- Figur 1:: eine Draufsicht auf das Deck des Zwischengehäuses,
- Figur 2:: einen Schnitt A-A gemäß Figur 1 durch das Zwischengehäuse,
- Figur 3:: einen Schnitt B-B gemäß Figur 1 durch das Zwischengehäuse und
- Figur 4:: eine Montageeinheit unter Einbezug des Zwischengehäuses.

Das Zwischengehäuse 1 nach Figur 1 weist eine Zylinderrohröffnung 2 auf, durch die ein Zylinderrohr durchgeschoben wird. Dabei liegt dann das Zylinderrohr mit einem umlaufenden Bund auf dem zu dem Zylinderkopf weisenden Deck 3 des Zwischengehäuses 1 auf und wird von dem Zylinderkopf in dieser Position gehalten. Weiterhin ist das Zylinderrohr im Bereich des Decks 3 und des Bodens 4 des Zwischengehäuses 1 gegenüber diesem abgedichtet. In dem Bereich zwischen dem Boden 4 und dem Deck 3 ist die Zylinderrohröffnung 2 so ausgebildet, daß zwischen dem Zwischengehäuse 1 und dem eingesetzten Zylinderrohr ein Ringraum gebildet ist, der von Kühlflüssigkeit durchströmt wird. Diese Kühlflüssigkeit gelangt durch eine in den Boden 4 eingelassene Kühlflüssigkeitsübertrittsöffnung 5 von dem Kurbelgehäuse in das Zwischengehäuse 1. Die Kühlflüssigkeitsübertrittsöffnung 5 weist Verbindungen 6 (Figur 2, Figur 3) auf, die die Kühlflüssigkeitsübertrittsöffnung 5 mit der Zylinderrohröffnung 2 im Bereich zwischen dem Boden 4 und Deck 3 verbinden. Die eingeleitete Kühlflüssigkeit strömt somit durch das Zwischengehäuse 1 und tritt über vier Kühlflüssigkeitsaustrittsöffnungen 7 in dem Deck 3 des Zwischengehäuses 1 in den Zylinderkopf.

In das Deck 3 des Zwischengehäuses 1 sind dabei zum Verschrauben des Zylinderkopfs mit dem Zwischengehäuse 1 Durchtrittsöffnungen 8 eingelassen, durch die Schrauben, die in den Zylinderkopf eingeschraubt werden, eingeführt werden. Diese Verschraubung wird bei der Vormontage einer Zylindereinheit durchgeführt, bei der der komplette Zylinderkopf mit allen Anbauteilen, das Zwischengehäuse, das Zylinderrohr und der Kolben mit dem zugehörigen Kolben zusammengesetzt werden. Um die Zylinderrohröffnung 2 herum sind in das Zwischengehäuse 1 vier Durchtritte 9 zur Durchführung von Zugankern eingelassen, wobei die Zuganker den Zylinderkopf, das Zylinderrohr und das Zwischengehäuse 1 mit dem Kurbelgehäuse verspannen.

Das Zwischengehäuse 1 weist einseitig einen erweiterten Bereich 10 auf, in dem Durchführungen 11a, 11b für die Stoßstangen des Ventiltriebs und eine Durchführung 11c für das Einspritzpumpenelement eingelassen sind. Das Einspritzpumpenelement wird dabei mit einem Flansch auf einer Auflagefläche 17 befestigt. Die Durchführungen 11a, 11b, 11c bilden Führungen 12a, 12b für Rollenstößel, die über Stoßstangen die Gaswechselventile in dem Zylinderkopf betätigen. Gleichzeitig ist aber auch eine Führung 12c für den Rollenstößel des Einspritzpumpenelementes in die Durchführung 11c eingelassen. Dabei sind die Durchführungen 11, 11b, 11c sowie die Führungen 12a, 12b, 12c geneigt zu dem Zylinderkopf bezogen auf die Zylinderlängsachse ausgerichtet. Bei der Vormontage einer Zylindereinheit werden auch der Rollenstößel sowohl für das Einspritzpumpenelement als auch für die Stoßstangen vormontiert. Dabei werden die Rollenstößel gegen ein unbeabsichtigtes Herausgleiten aus der Führung 12a, 12b, 12c gesichert. Dies kann beispielsweise durch einen in eine in den Rollenstößel eingelassene Nut eingreifenden Stift geschehen, oder aber beispielsweise durch einen umlaufenden Bund an dem Rollenstößel, der bei der Montage auf einen entsprechenden Absatz in der Durchführung 11a, 11b, 11c aufliegt.

An der Außenseite des erweiterten Bereichs 10 sind weiterhin Befestigungsöffnungen 13 vorgesehen, durch die Schrauben durchführbar sind, die das Zwischengehäuse 1 mit dem Kurbelgehäuse verspannen. Somit wird auch in diesem Bereich eine feste Verspannung dieser Bauteile erreicht.

In das Zwischengehäuse 1 ist weiterhin ein Hauptölkanal 14 eingelassen, der das Deck 3 mit dem Boden 4 verbindet. Dabei weist der Hauptölkanal 14 innerhalb des Zwischengehäuses 1 einen Versatz von etwa der Mitte des Zwischengehäuses 1 zu einem Randbereich hin auf. Dies ist dadurch begründet, daß in dem Wandbereich unterhalb des Zwischengehäuses 1 eine Lagerstelle der in dem Kurbelgehäuse gelagerten Nockenwelle angeordnet ist, von der das Öl durch entsprechende Verbindungen in den Hauptölkanal 14 geführt wird. Dieses Öl wird dann durch das Zwischengehäuse 1 in den Zylinderkopf geführt, um dann unterhalb eines Kipphebelbocks in Verteilkanäle in dem Ventilmechanismus verteilt zu werden. Neben dem Hauptölkanal 14 ist ein Leckkraftstoffkanal 15 in das Zwischengehäuse 1 eingelassen, wobei der Leckkraftstofkanal 15 von dem Deck 3 in die Durchführung 11c für das Einspritzpumpenelement geführt ist. Weiterhin ist in das Zwischengehäuse ein Dämpferraum 16 eingelassen, der mit einem Kraftstoffzulaufkanal verbunden ist. In diesem Dämpferraum 16 werden Pulsationsschwingungen des Kraftstoffs, der den einzelnen Einspritzpumpenelementen zugeführt wird, gedämpft.

Figur 4 zeigt eine komplette Montageeinheit 101, die fertig vormontiert und auf das Kurbelgehäuse aufsetzbar ist. Die Montageeinheit 101 umfaßt maximal alle in der Zeichnung dargestellten Bauteile, wobei aber in jedem Fall der Zylinderkopf 102, das Zwischengehäuse 103, das Zylinderrohr 104, der Kolben 105 und das Pleuel 106 vorhanden sind. Dabei ist das Zwischengehäuse 103 mit dem Zylinderkopf 102 durch Montageschrauben verschraubt. Die Montageschrauben werden in nicht dargestellte Ausnehmungen am Außenumfang des Zwischengehäuses 103 eingesetzt und von unten durch eine Bohrung in dem Zwischengehäuse in den Zylinderkopf eingeschraubt. Auf diese Art und Weise wird das Zwischengehäuse 103 mit dem Zylinderkopf 102 unter gleichzeitiger Einspannung des Zylinderrohres 104 verspannt. Dazu weist das Zylinderrohr 104 einen Ringflansch 107 auf, unter den das Zwichengehäuse 103 greift. Das Pleuel 106 und der Kolben 105 sind durch eine Haltevorrichtung in dem Zylinderrohr 104 in einer genau vorgegebenen Position fixierbar. Dabei ist die Haltevorrichtung entweder ein Halteelement 108 und ein Klemmelement 109 oder ein Montagebügel 110. Das Halteelement 108, das ggfs. einstückig mit dem Klemmelement 109 ausgebildet sein kann, wird durch eine Schraube 111 an dem Zylinderrohr 104 befestigt und ist als Federelement ausgebildet, das den Kolben 105 in seiner OT-Stellung gegen den Zylinderkopf drückt. Gleichzeitig ist das Pleuel 106 in das Klemmelement hineingedrückt und wird von diesem in einer vorbestimmten Position gehalten. Alternativ ist der Montagebügel 110 vorgesehen, der ebenfalls durch eine Schraube 111a an dem Zylinderrohr 104 befestigbar ist. Mit dem anderen Ende wird der Montagebügel an einer Pleuellagerdeckelbohrung verschraubt. Dazu dient eine Schraube 111b, die in die vorhandene Gewindebohrung zur Befestigung des Pleuellagerdeckels einschraubbar ist. Die komplette Montageeinheit 101 wird zur Montage auf das Kurbelgehäuse der Brennkraftmaschine aufgesetzt, wobei während des Aufsetzens oder vor dem Aufsetzen die Kurbelwelle in eine vorgegebene Position gedreht wird. Diese Position ist so ausgelegt, daß die Montageeinheit 101 vollständig in das Kurbelgehäuse hineingeschoben werden kann, ohne daß das Pleuel gegen den entsprechenden Kurbelwellenzapfen stößt. Nachdem die Montageeinheit 101 so eingesetzt ist, wird sie über übliche Zuganker mit dem Kurbelgehäuse verschraubt. Dabei wird auch die Kurbelwelle mit dem zugehörigen Zapfen in die Lagerstelle des Pleuels 106 hineingedreht und der Pleuellagerdeckel montiert. Ist das Pleuel 106 von dem Montagebügel 110 gehalten, muß dieser selbstverständlich vorher entfernt werden, während umgekehrt das Halteelement 108 und das Klemmelement 109 auch nach der Montage des Pleuellagerdeckels entfernt werden können.

Die Montageeinheit 101 umfaßt in dem dargestellten Ausführungsbeispiel neben den zuvor aufgeführten Bauteilen auch ein Abgassammelrohrelement 112, den kompletten Ventilbetätigungsmechanismus 113 mit Kipphebelbock, Kipphebelbolzen, Kipphebel, Ventilbrückenelement, Stoßstangenrohr und sämtlichen Einstellschrauben. Dabei kann die Vormontage so weit gehen, daß das Ventilspiel schon bei der Vormontage fertig eingestellt wird und die Ventildeckelhaube 114 montiert ist. Weiterhin ist in dem Ausführungsbeispiel auch die komplette Einspritzvorrichtung einschließlich des Einspritzpumpenelementes 115, dem Rollenstößel 116, der Einspritzleitung 117, dem Einspritzventil 118 und einem seitlichen Anschlußdruckstück 119 vormontierbar. Auch hierbei ist der Förderbeginn des Einspritzpumpenelementes 115 schon bei der Vormontage einstellbar, so daß bei der Montage der Montageeinheit 101 auf dem Kurbelgehäuse der Rollenstößel 116 auf die Nockenwelle 120 ohne irgendwelche Einstellarbeiten zur Anlage kommt.

## Patentansprüche

1. Brennkraftmaschine mit einem Kurbelgehäuse, in dem eine Kurbelwelle drehbar gelagert ist, an der zumindest ein Pleuel (106) angelenkt ist, das einen Kolben (105) trägt, der in einem von einem Zylinderkopf (102) mit eingesetzten, von einer Nockenwelle über Stoßstangen und Kipphebel betätigten Gaswechselventilen abgedeckten Zylinderrohr (104) bewegbar ist, das unter Zwischenfügung eines Zwischengehäuses (1, 103) in das Kurbelgehäuse einsetzbar und mit einem Bund zwischen Zwischengehäuse (1, 103) und Zylinderkopf (102) festklemmbar ist, wobei das Zwischengehäuse (1, 103) einen einseitig erweiterten Bereich (10) aufweist, der eine Ummantelung der Stoßstangen bildet,
*dadurch gekennzeichnet,* daß der erweiterte Bereich (10) eine eine Durchführung (11c) umgebende Auflagefläche für ein Einspritzpumpenelement (115) aufweist und daß der erweiterte Bereich (10) Führungen (12a, 12b, 12c) für Rollenstößel (116) aufweist.

2. Brennkraftmaschine nach Anspruch 1,
*dadurch gekennzeichnet,* daß die Führungen (12a, 12b, 12c) zu der Zylinderlängsachse geneigt ausgerichtet sind.

3. Brennkraftmaschine nach Anspruch 1 oder 2,
*dadurch gekennzeichnet,* daß die Führungen (12a, 12b, 12c) zu dem Zylinderkopf (102) hin geneigt ausgerichtet sind.

4. Brennkraftmaschine nach Anspruch 1 oder 2,
*dadurch gekennzeichnet,* daß die Führungen (12a, 12b, 12c) zu der Zylinderlängsachse parallel ausgerichtet sind.

5. Brennkraftmaschine nach einem der vorhergehenden Ansprüchen,
*dadurch gekennzeichnet,* daß ein Hauptölkanal (14) durch das Zwischengehäuse (1) von der Kurbelgehäuseseite zu der Zylinderkopfseite geführt ist.

6. Brennkraftmaschine nach einem der vorherigen Ansprüche,
*dadurch gekennzeichnet,* daß ein Leckkraftstoffkanal (15) durch das Zwischengehäuse (1) von der Zylinderkopfseite zu einem Kraftstoffleitungsanschluß geführt ist, der in die Durchführung (11c) für das Einspritzpumpenelement (115) mündet.

7. Brennkraftmaschine nach einem der vorherigen Ansprüche,
*dadurch gekennzeichnet,* daß seitlich in Längsachse der Brennkraftmaschine neben der Zylinderrohröffnung (2) eine Kühlflüssigkeitsübertrittsöffnung (5) in den Boden (4) des Zwischengehäuses (1, 103) eingelassen ist, die in die Zylinderrohröffnung (2) mündet.

8. Brennkraftmaschine nach einem der vorherigen Ansprüche,
*dadurch gekennzeichnet,* daß Kühlflüssigkeitsaustrittsöffnungen (7) in das Deck (3) des Zwischengehäuses (1, 103) eingelassen sind, die mit der Zylinderrohröffnung (2) verbunden sind.

9. Brennkraftmaschine nach einem der vorherigen Ansprüche,
*dadurch gekennzeichnet,* daß am Umfang des Decks (3) verteilt vier Kühlflüssigkeitsaustrittsöffnungen (7) angeordnet sind.

10. Brennkraftmaschine nach einem der vorherigen Ansprüche,
*dadurch gekennzeichnet,* daß in das Zwischengehäuse (1, 103) ein Kraftstoffzulaufkanal angeordnet ist, der mit der Durchführung (11c) für das Einspritzpumpenelement (115) in Strömungsverbindung steht.

11. Brennkraftmaschine nach Anspruch 10,
*dadurch gekennzeichnet,* daß in das Zwischengehäuse (1, 103) ein mit dem Kraftstoffzulaufkanal verbundener Dämpferraum (16) eingelassen ist.

12. Brennkraftmaschine nach einem der vorherigen Ansprüche,
*dadurch gekennzeichnet,* daß der Zylinderkopf (102), das Zwischengehäuse (1, 103), das Zylinderrohr (104), der Kolben (105) und das Pleuel (106) eine an der Brennkraftmaschine verbaubare Montageeinheit (101) bilden, die vormontierbar ist.

13. Brennkraftmaschine nach einem der vorherigen Ansprüche,
*dadurch gekennzeichnet,* daß der Zylinderkopf (102) mit dem Zwischengehäuse (1, 103) über Montageschrauben verschraubbar ist, und daß das Zylinderrohr (104) über einen Ringflansch (107) zwischen dem Zylinderkopf (102) und dem Zylinderrohr (104) eingeklemmt ist.

14. Brennkraftmaschine nach einem der vorherigen Ansprüche,
*dadurch gekennzeichnet,* daß der Kolben (105) und das Pleuel (106) mit einer Haltevorrichtung in dem Zylinderrohr (104) in einer vorgegebenen Position fixierbar sind.

15. Brennkraftmaschine nach Anspruch 14,
*dadurch gekennzeichnet,* daß die Haltevorrichtung ein am unteren Ende des Zylinderrohres (104) befestigbares Halteelement (108) ist, das den den Kolben (105) in die ungefähre OT-Stellung drückt und ein Klemmelement (109) ist, daß das Pleuel (106) zumindest angenähert mittig in Bezug zu der Zylinderrohrlängsebene festlegt.

16. Brennkraftmaschine nach Anspruch 14,
*dadurch gekennzeichnet,* daß die Haltevorrichtung ein Montagebügel (110) ist, der am unteren Ende des Zylinderrohres (104) und an einem Pleuellagerdeckelgewinde des Pleuels verschraubbar ist.

17. Brennkraftmaschine nach einem der Ansprüche 12 bis 16,
*dadurch gekennzeichnet,* daß die Montageeinheit (101) alle zugehörigen Bauteile wie Einspritzventil (118), Einspritzpumpenelement (115), Einspritzleitung (117), Stoßstangen, Rollenstößel usw. umfaßt.

18. Verfahren zum Montieren einer Brennkraftmaschine mit einem Kurbelgehäuse, in dem eine Kurbelwelle drehbar gelagert ist, an der zumindest ein Pleuel (106) anlenkbar ist, das einen Kolben (105) trägt, der in einem von einem Zylinderkopf (102) abgedeckten Zylinderrohr (104) bewegbar ist, das unter Einfügung eines Zwischengehäuses (1, 103) an einem Kurbelgehäuse befestigbar ist, wobei das Zwischengehäuse (1, 103) einen einseitig erweiterten Bereich (10) aufweist, der eine Ummantelung der die Gaswechselventile im Zylinderkopf (102) betätigenden Stoßstangen bildet,
*dadurch gekennzeichnet,* daß der Zylinderkopf (102), das Zwischengehäuse (1, 103), das Zylinderrohr (104), der Kolben (105) und das Pleuel (106) eine Montageeinheit (101) bilden, die vormontierbar ist und daß diese Montageeinheit (101) insgesamt auf das Kurbelgehäuse aufsetzbar und mit diesem verschraubt wird und daß der erweiterte Bereich (10) eine eine Durchführung (11e) umgebende Auflagefläche für ein Einspritzpumpenelement (115) aufweist und daß der erweiterte Bereich (10) Führungen (12a, 12b, 12c) für Rollenstößel (116) aufweist.

19. Verfahren nach Anspruch 18,
*dadurch gekennzeichnet,* daß bei der Montage die Kurbelwelle in die Pleuellagerschale hineingedreht wird und anschließend eine den Kolben (105) und das Pleuel (106) in einer vorbestimmten Lage festhaltende Haltevorrichtung entfernt wird.

20. Verfahren nach einem der Ansprüche 18 oder 19,
*dadurch gekennzeichnet,* daß bei der Vormontage zusätzlich der komplette Ventilbetätigungsmechanismus (113) und die komplette Einspritzvorrichtung montiert werden.

## Claims

1. An internal combustion engine comprising a crankcase in which a crankshaft is mounted for rotation and pivoted to at least one connecting rod (106) which bears a piston (105) which is movable in a cylinder tube (104) covered by a cylinder head (102) with inserted gas change valves actuated by a camshaft via push rods and rocker arms, the cylinder tube being inserted into the crankcase with interposition of an intermediate housing (1, 103) and having a collar for clamping the cylinder tube between the intermediate housing (1, 103) and the cylinder head (102), wherein the cylinder housing (1, 103) has a region (10) widened at one side and forming a casing round the push rods,
*characterised in that* the widened region (10) has a support surface surrounding a lead-through (11c) and for an injection pump element (115), and the widened region (10) comprises guides (12a, 12b, 12c) for roller tappets (116).

2. An internal combustion engine according to claim 1,
*characterised in that* the guides (12a, 12b, 12c) are inclined at an angle to the longitudinal axis of the cylinder.

3. An internal combustion engine according to claim 1 or claim 2,
*characterised in that* the guides (12a, 12b, 12c) are inclined at an angle to the cylinder head (102).

4. An internal combustion engine according to claim 1 or claim 2,
*characterised in that* the guides (12a, 12b, 12c) are aligned parallel to the longitudinal axis of the cylinder.

5. An internal combustion engine according to any of the preceding claims,
*characterised in that* a main oil duct (14) extends through the intermediate housing (1) from the crankcase side to the cylinder-head side.

6. An internal combustion engine according to any of the preceding claims,
*characterised in that* a leakage fuel duct (15) extends through the intermediate housing (1) from the cylinder-head side to a fuel line connection which opens into the lead-through (11c) for the injection pump element (115).

7. An internal combustion engine according to any of the preceding claims,
*characterised in that* a cooling fluid overflow opening (5) is formed in the base (4) of the intermediate housing (1, 103) laterally along the longitudinal axis of the internal combustion engine near the cylinder tube opening (2), and the cooling fluid opening (5) opens into the cylinder tube opening (2).

8. An internal combustion engine according to any of the preceding claims,
*characterised in that* cooling fluid outlet openings (7) are formed in the top (3) of the intermediate housing (1, 103) and are connected to the cylinder tube opening (2).

9. An internal combustion engine according to any of the preceding claims,
*characterised in that* four cooling fluid outlet openings (7) are distributed around the periphery of the top (3).

10. An internal combustion engine according to any of the preceding claims,
*characterised in that* a fuel feed duct is disposed in the intermediate housing (1, 103) and is connected for flow purposes to the lead-through (11 c) for the injection pump element (115).

11. An internal combustion engine according to claim 10,
*characterised in that a* damping chamber (16) connected to the fuel feed duct is formed in the intermediate housing (1, 103).

12. An internal combustion engine according to any of the preceding claims,
*characterised in that* the cylinder head (102), the intermediate housing (1, 103), the cylinder tube (104), the piston (105) and the connecting rod (106) form an assembly unit (101) which can be fitted in the engine and can be pre-assembled.

13. An internal combustion engine according to any of the preceding claims,
*characterised in that* the cylinder head (102) can be screwed to the intermediate housing (1, 103) by assembly screws, and the cylinder tube (104) has an annular flange (107) by means of which it is clamped between the cylinder head (102) and the cylinder tube (104).

14. An internal combustion engine according to any of the preceding claims,
*characterised in that* the piston (105) and the connecting rod (106) can be secured by a retaining device in a preset position in the cylinder tube (104).

15. An internal combustion engine according to claim 14,
*characterised in that* the retaining device is a retaining element (108) which is secured to the lower end of the cylinder tube (104) and presses the piston (105) approximately into the top dead centre position and is a clamping element (109) which secures the connecting rod (106) at least approximately centrally relative to the longitudinal plane of the cylinder tube.

16. An internal combustion engine according to claim 14,
*characterised in that* the retaining device is an assembly stirrup (110) which can be screwed to the lower end of the cylinder tube (104) and to a screwthread on the bearing cover of the connecting rod.

17. An internal combustion engine according to any of claims 12 to 16,
*characterisedin that the* assembly unit (101) comprises all associated components such as the injection valve (118), injection pump element (115), injection line (117), push rods, roller tappets etc.

18. A method of assembling an internal combustion engine comprising a crankcase in which a crankshaft is rotatably mounted and connected to at least one connecting rod (106) which bears a piston (105) which is movable in a cylinder tube (104) covered by a cylinder head (102), the cylinder tube being adapted to be fastened to a crankcase with interposition of an intermediate housing (1, 103), wherein the intermediate housing (1, 103) has a widened region (10) at one side and forming a casing for the push rods actuating the gas change valves in the cylinder head (102),
*characterised in that* the cylinder head (102), the intermediate housing (1, 103), the cylinder tube (104), the piston (105) and the connecting rod (106) form an assembly unit (101) which can be pre-assembled and the said assembly unit (101) as a whole can be mounted on the crankcase and screwed thereto and the widened region (10) comprises a support surface surrounding a lead-through (11e) and for an injection pump element (115) and the widened region (10) has guides (12a, 12b, 12c) for roller tappets (116).

19. A method according to claim 18,
*characterised in that* during assembly the crankshaft is screwed into the connecting-rod bearing disc, followed by removal of a retaining device which holds the piston (105) and the connecting rod (106) in a predetermined position.

20. A method according to claim 18 or claim 19,
*characterised in that* during pre-assembly the complete valve actuating mechanism (113) and the complete injection device are also assembled.

## Revendications

1. Moteur à combustion interne avec un carter de vilebrequin, dans lequel est monté de façon à pouvoir tourner un arbre de vilebrequin, sur lequel est articulé au moins une bielle (106), qui porte un piston (105), qui peut se déplacer dans un tube de cylindre (104) recouvert par une culasse (102) avec des soupapes d'admission et d'échappement insérées dedans, actionnées par un arbre à cames au moyen de tiges de butée et de culbuteurs, tube de cylindre qui peut être inséré dans le carter du vilebrequin en interposant un carter intermédiaire (1, 103) et peut être serré par un collet entre la culasse(102) et le carter intermédiaire (1, 103), le carter intermédiaire (1, 103) présentant une zone (10) élargie d'un côté, qui forme une enveloppe des tiges de butée,
caractérisé en ce que
- la zone élargie (10) présente une surface d'appui, qui entoure un passage (11c), pour un élément de pompe à injection (115), et
- la zone élargie (10) présente des guidages (12a, 12b, 12c pour des poussoirs à galets (116).

2. Moteur à combustion interne selon la revendication 1,
caractérisé en ce que
les guidages (12a, 12b, 12c) sont orientés de façon inclinée par rapport à l'axe longitudinal des cylindres.

3. Moteur à combustion interne selon la revendication 1 ou 2,
caractérisé en ce que
les guidages (12a, 12b, 12c) sont orientés de façon inclinée par rapport à la culasse (102).

4. Moteur à combustion interne selon la revendication 1 ou 2,
caractérisé en ce que
les guidages (12a, 12b, 12c) sont orientés de façon parallèle à l'axe longitudinal du cylindre.

5. Moteur à combustion interne selon l'une des revendications précédentes,
caractérisé en ce que
l'on fait passer un canal principal d'huile (14) à travers le carter intermédiaire (1) depuis le côté du carter de vilebrequin jusqu'au côté de la culasse.

6. Moteur à combustion interne selon l'une des revendications précédentes,
caractérisé en ce que
l'on fait passer un canal de retour du carburant (15) à travers le carter intermédiaire (1) depuis le côté de la culasse jusqu'à un raccordement de conduite de carburant, qui débouche dans le passage (11c) de l'élément de pompe à injection (115).

7. Moteur à combustion interne selon l'une des revendications précédentes,
caractérisé en ce que
latéralement dans l'axe longitudinal du moteur à combustion interne à côté de l'ouverture (2) du tube de cylindre on ménage une ouverture de retour de fluide de refroidissement (5) dans le fond(4) du carter intermédiaire (1, 103), ouverture qui débouche dans l'ouverture du tube de cylindre (2).

8. Moteur à combustion interne selon l'une des revendications précédentes,
caractérisé en ce que
l'on ménage des ouvertures de sortie du liquide de refroidissement (7) dans le dessus (3) du carter intermédiaire (1, 103), ouvertures qui sont reliées avec l'ouverture du tube de cylindre (2).

9. Moteur à combustion interne selon l'une des revendications précédentes,
caractérisé en ce que
l'on dispose quatre ouvertures de sortie de liquide de refroidissement (7) sur le pourtour du dessus (3).

10. Moteur à combustion interne selon l'une des revendications précédentes,
caractérisé en ce que
dans le carter intermédiaire (1, 103) on dispose un canal d'amenée de carburant, qui est en liaison d'écoulement avec le passage (11c) de l'élément de pompe à injection (115).

11. Moteur à combustion interne selon la revendication 10,
caractérisé en ce que
dans le carter intermédiaire (1, 103) on ménage une chambre d'amortissement (16), qui est reliée au canal d'amenée du carburant.

12. Moteur à combustion interne selon l'une des revendications précédentes,
caractérisé en ce que
la culasse (102), le carter intermédiaire (1, 103), le tube de cylindre (104), le piston (105) et la bielle (106) forment une unité de montage (101), pouvant être montée sur le moteur à combustion interne, unité de montage que l'on peut assembler au préalable.

13. Moteur à combustion interne selon l'une des revendications précédentes,
caractérisé en ce que
- la culasse (102) peut être vissée avec le carter intermédiaire (1, 103) au moyen de vis de montage, et
- le tube de cylindre (104) est serré au moyen d'une bride annulaire (107) entre la culasse (102) et le tube de cylindre (104).

14. Moteur à combustion interne selon l'une des revendications précédentes,
caractérisé en ce que
le piston (105) et la bielle (106) peuvent être fixés par un dispositif de maintien dans le tube de cylindre (104) dans une position définie au préalable.

15. Moteur à combustion interne selon la revendication 14,
caractérisé en ce que
le dispositif de maintien est un élément de maintien (108) que l'on peut fixer à l'extrémité inférieure du tube de cylindre (104), élément de maintien (108) qui presse le piston (105) dans la position du point mort haut et un élément de serrage (109, qui fixe la bielle ('106) au moins de façon approximative au milieu par rapport au plan longitudinal du tube de cylindre.

16. Moteur à combustion interne selon la revendication 14,
caractérisé en ce que
le dispositif de maintien est un étrier de montage (110), qui peut être vissé à l'extrémité inférieure du tube de cylindre (104) et sur un filetage du couvercle du coussinet de la bielle.

17. Moteur à combustion interne selon l'une des revendications 12 à 16,
caractérisé en ce que
l'unité de montage (101) comprend toutes les pièces constitutives qui en font partie, telles que l'injecteur (118), l'élément de pompe à injection (115), la conduite d'injection (117), les tiges de butée, les poussoirs à galets, etc.

18. Procédé de montage d'un moteur à combustion interne avec un carter de vilebrequin, dans lequel est monté de façon à pouvoir tourner un arbre de vilebrequin, sur lequel peut être articulé au moins une bielle (106), qui porte un piston (105), qui peut se déplacer dans un tube de cylindre (104) recouvert par une culasse (102), tube de cylindre qui peut être fixé sur un carter du vilebrequin en insérant un carter intermédiaire (1, 103), le carter intermédiaire (1, 103) présentant une zone (10) élargie d'un côté, qui forme une enveloppe des tiges de butée, qui actionnent les soupapes d'admission et d'échappement dans la culasse (102),
caractérisé en ce que
- la culasse (102), le carter intermédiaire (1, 103) le tube de cylindre (104), le piston (105) et la bielle (106) forment une unité de montage (101) qui est prémontée,
- cette unité de montage (101) est placée en totalité sur le carter du vilebrequin et est vissée sur lui, et
- la zone élargie (10) présente une surface d'appui qui entoure un passage (11c) pour un élément de pompe à injection (115) et la zone élargie (10) présente des guidages (12a, 12b, 12c)pour les poussoirs à galets (116).

19. Procédé selon la revendication 18,
caractérisé en ce que
lors du montage on enfonce en le faisant tourner l'arbre du vilebrequin dans la coquille du palier de la bielle et ensuite on enlève un dispositif de maintien qui maintient en place de façon fixe le piston (105) et la bielle (106) dans une position prédéterminée.

20. Procédé selon l'une des revendications 18 ou 19,
caractérisé en ce que
lors du montage préalable on monte en plus le mécanisme complet (113) d'actionnement des soupapes et le dispositif complet d'injection.
